# DEMANDE DE BREVET EUROPEEN

(11) **EP 3 298 926 A1**
(43) Date de publication de la demande: **28.03.2018**
(21) Numéro de dépôt: 17191298.3
(22) Date de dépôt: 15.09.2017
(51) Int. Cl.: A45D 34/04, A45D 40/26

(54) **TAMPON POUR LE SOIN DE LA PEAU**

(30) Priorité: 21.09.2016 FR 1658840
(71) Demandeur: Groupe Lemoine, 92100 Boulogne Billancourt (FR)
(72) Inventeur: LEMOINE, Philippe, 75016 PARIS (FR)
(74) Mandataire: Casalonga

(57) **Abrégé**

Ce tampon, notamment pour l'application d'un produit cosmétique ou de soin sur la peau, comprend une nappe fibreuse et des éléments gommants (4).

Il comporte un voile (3) appliqué sur la nappe fibreuse sur lequel sont appliqués les éléments gommants.

## Description

La présente invention se rapporte au domaine du soin de la peau et concerne plus particulièrement un tampon qui est notamment destiné à l'application d'un produit cosmétique ou de soin sur la peau.

Un tel tampon peut par exemple être utilisé pour appliquer un produit de nettoyage.

Plus particulièrement, l'invention se rapporte à un tampon capable en outre d'assurer une exfoliation de la peau.

On connaît déjà, de l'état de la technique, des tampons comprenant une nappe fibreuse et des éléments gommants apposés sur la nappe fibreuse.

On pourra à cet égard se référer au document EP 1 764 077 qui décrit un disque de coton pour nettoyer et exfolier la peau.

Le disque comprend au moins une couche de fibres de coton, de viscose, ou de fibres synthétiques. Les fibres sont liées en surface en utilisant un liant abrasif qui est disposé à la surface du disque. L'agent liant est appliqué par émulsion ou dispersion de gouttelettes.

On pourra également se référer au document FR 2 860 525 qui décrit un tampon pour le soin cosmétique de la peau comprenant une nappe fibreuse en coton ou réalisé à partir d'autres matériaux cellulosiques.

Des éléments gommants sont fixés à la surface du support par thermo-liaison.

On pourra enfin se référer au document US 2005/0223511 qui décrit un tampon pour nettoyer la peau comprenant des fibres de coton, de polyester ou des fibres de viscose. Des particules abrasives sont directement fixées sur le tampon, et sont par exemple incluses dans une poudre collante fondue.

Au vu de ce qui précède, le but de l'invention est de proposer un tampon amélioré et concerne un tampon, notamment pour l'application d'un produit cosmétique ou de soin sur la peau, comprenant une nappe fibreuse et des éléments gommants.

Ce tampon comporte un voile appliqué sur la nappe fibreuse sur lequel sont apposés les éléments gommants.

Selon une caractéristique du tampon selon l'invention, le voile est un voile de fibres de viscose.

Les éléments gommants comprennent des picots fixés sur le voile.

Par exemple, ces picots sont réalisés en polymère acrylique.

Avantageusement, la nappe fibreuse est en coton. De préférence, le tampon comporte un bord périphérique serti.

D'autres buts, caractéristiques et avantages de l'invention apparaîtront à la lecture de la description suivante, donnée uniquement à titre d'exemple non limitatif et faite en référence aux dessins annexés sur lesquels :
- la figure 1 est une vue de face d'un tampon conforme à l'invention ; et
- la figure 2 est une vue en coupe d'une partie d'un tampon conforme à l'invention.

Sur les figures, on a représenté un tampon conforme à l'invention, désigné par la référence numérique 1.

Ce tampon est destiné à être utilisé pour le soin de la peau, par exemple pour l'application d'un produit cosmétique ou de soin et à permettre simultanément, lors de l'application du produit, une exfoliation de la peau.

On pourra également prévoir que ce tampon soit destiné au soin des ongles, par exemple pour le retrait d'un vernis, et avantageusement dans le cas d'un vernis à ongle récalcitrant.

Comme on le voit, ce tampon comporte essentiellement une nappe fibreuse 2 réalisée en coton ou autres fibres cellulosiques et un voile 3 recouvrant au moins l'une des faces de la nappe 2 et sur lequel sont apposés des éléments gommants 4.

Dans l'exemple de réalisation visible sur la figure 2, le voile 3 est appliqué sur une seule face de la nappe 2. De cette façon, on obtient un tampon 1 doté à la fois d'une face douce qui, dans cet exemple, correspond au coton, et d'une face abrasive grâce aux éléments gommants 4.

Bien entendu, on ne sort pas du cadre de l'invention lorsque les deux faces mutuellement opposées de la nappe 2 sont revêtues d'un voile 3.

On pourra par exemple prévoir que le tampon 1 comporte deux voiles recouvrant les faces opposées de la nappe mais ne comporte des éléments gommants que sur l'une des faces du tampon.

De préférence, on utilisera, pour la réalisation du voile 3, un matériau présentant des propriétés hydrophiles contrôlées afin d'éviter que le produit à appliquer soit entièrement absorbé par la nappe de coton 2, tout en permettant une absorption du produit, après soin de la peau.

Le voile 3 joue ici un rôle de membrane entre la nappe fibreuse 2 et les éléments gommants 4 de sorte que les éléments gommants 4 ne diffusent pas vers la nappe fibreuse 2 lors de la réalisation du tampon 1. La présence du voile en un matériau adéquat permet ainsi de contrôler la taille, et notamment la hauteur, des éléments gommants 4, mais aussi leur espacement. Il est alors possible de contrôler la rugosité du tampon 1.

On utilisera avantageusement un voile de fibres de viscose.

Le voile 3 de viscose permet avantageusement d'obtenir des éléments gommants 4 homogènes, arrondis, et uniformément répartis à la surface du tampon 1.

En ce qui concerne les éléments gommants, ceux-ci sont avantageusement réalisés sous la forme de picots fixés sur le voile selon toute technique appropriée.

Dans l'exemple illustré, les picots 4 sont réalisés en polymère acrylique.

Grâce à la compatibilité accrue entre la viscose et le polymère acrylique, la capacité d'accroche des picots 4 sur le voile 3 est importante. La séparation des picots du reste du tampon et, par conséquent, la dispersion des picots dans l'eau sont évitées.

De manière avantageuse, le diamètre des éléments gommants est compris entre 0,25mm et 2,5mm. Les bornes de ce domaine de valeurs sont comprises dans ce domaine.

De plus, la quantité d'éléments gommants est préférablement comprise entre 5 éléments gommants par cm² et 42 éléments gommants par cm². Les bornes de ce domaine de valeurs sont comprises dans ce domaine.

Dans divers modes de réalisation envisageables, le tampon 1 peut présenter diverses formes, telles que ronde, ovale, carrée, rectangulaire.

On peut ainsi, par exemple, réaliser un disque rond de 57 mm ou 80 mm de diamètre.

Bien entendu, on ne sort pas du cadre de l'invention lorsque d'autres formes ou d'autres tailles sont prévues pour la réalisation du tampon.

Comme visible sur la figure 2, le tampon présente avantageusement un bord périphérique 5 serti ou de type cousu afin d'améliorer son aspect visuel et sa cohésion.

On notera enfin que dans les divers modes de réalisation envisagés, les picots sont régulièrement répartis sur le voile. Ils peuvent être également localisés ou répartis de manière à créer un motif sur la surface du voile.

## Revendications

1. Tampon, notamment pour l'application d'un produit cosmétique ou de soin sur la peau, comprenant une nappe fibreuse (2) et des éléments gommants (4), **caractérisé en ce qu'**il comporte un voile (3) appliqué sur la nappe fibreuse, sur lequel sont apposés les éléments gommants (4).

2. Tampon selon la revendication 1, dans lequel le voile est un voile de fibres de viscose.

3. Tampon selon l'une des revendications 1 et 2, dans lequel les éléments gommants (4) comportent des picots fixés sur le voile.

4. Tampon selon la revendication 3, dans lequel les picots sont réalisés en polymère acrylique.

5. Tampon selon l'une des revendications 1 à 4, dans lequel la nappe fibreuse est en coton.

6. Tampon selon l'une quelconque des revendications 1 à 5, comprenant un bord périphérique serti.

7. Tampon selon l'une quelconque des revendications 1 à 6, comprenant un voile (3) sur lequel sont apposés des éléments gommants sur une face de la nappe (2).

8. Tampon selon l'une quelconque des revendications 1 à 6, comprenant un voile sur lequel sont appliqués des éléments gommants sur deux faces mutuellement opposées de la nappe (2).
